# FASCICULE DE BREVET EUROPEEN

(11) **EP 2 275 279 B1**
(45) Date de publication et mention de la délivrance du brevet: **13.04.2016**
(21) Numéro de dépôt: 10167214.5
(22) Date de dépôt: 24.06.2010
(51) Int. Cl.: G07D 7/12, G07D 7/00, G07D 7/20, B42D 25/00

(54) **Document de sécurité et procédé de vérification de ce document**
SICHERHEITSDOKUMENT UND VERFAHREN ZU DESSEN ÜBERPRÜFUNG
SECURITY DOCUMENT AND METHOD OF VERIFYING SAME

(30) Priorité: 29.06.2009 FR 0954413
(43) Date de publication de la demande: 19.01.2011
(73) Titulaire: Oberthur Technologies, 92300 Levallois-Perret (FR)
(72) Inventeur: Barbotin, Aurélie, 35200 Rennes (FR); Guerard, Denis, 35200 Rennes (FR)
(74) Mandataire: Delumeau, François Guy

(56) Documents cités:
- EP-A2- 1 147 912
- EP-A2- 1 719 637
- WO-A1-2007/010224
- WO-A2-2005/082639
- US-A1- 2006 290 136

## Description

La présente invention concerne le domaine technique des documents de sécurité qui se présentent sous la forme d'une carte comportant un corps rigide, voire semi-rigide. Elle s'applique plus particulièrement à des documents de sécurité tels qu'une carte d'identité.

Généralement, de telles cartes portent des données personnelles spécifiques au porteur de la carte, par exemple des inscriptions écrites, des images telles qu'une photographie du porteur. Eventuellement, le document de sécurité peut comporter d'autres données, telles que des données de sécurisation consistant essentiellement en des guillochis, un fond numismatique, etc.

Par carte rigide, voire semi-rigide, on entend une carte dont le corps est suffisamment rigide pour empêcher le pliage de la carte sans l'endommager tout en permettant toutefois une relative flexion du corps.

Dans le domaine de l'identité, la lutte contre les tentatives de falsification et de contrefaçon fait l'objet de développements de documents de sécurité toujours plus complexes.

Il est connu de l'état de la technique, notamment du document WO 2009/007282 qui concerne plus particulièrement le domaine des passeports, de cacher une information sur une des pages du passeport. Pour révéler cette information cachée, il est alors nécessaire de disposer d'un dispositif révélateur spécifique de l'information cachée.

Dans ce document, le dispositif révélateur fait partie intégrante du passeport et se présente sous forme d'une page additionnelle comprenant des moyens aptes à décoder l'information cachée.

Toutefois, dans le cas d'une carte, l'incorporation d'un tel dispositif dans le document de sécurité s'avère être impossible à réaliser. Le dispositif révélateur est dans ce cas complètement externe à la carte.

Or, l'inconvénient de recourir à des moyens extérieurs pour vérifier l'authenticité de la carte est que la personne en charge de la vérification peut être démunie de ce dispositif, par simple oubli, notamment lorsqu'il s'agit d'une personne travaillant sur la voirie, telle qu'un policier, qui souhaite effectuer un contrôle inopiné lors d'une de ses missions.

Le document US 2006/290136 A1 divulgue quelques caractéristiques de la préambule de la revendication 1.

L'invention a notamment pour but de proposer un dispositif de sécurité de type cartes rigides, voire semi-rigides permettant de résoudre l'inconvénient précité pour l'authentification.

A cet effet, l'invention a pour objet un document de sécurité ayant une forme générale de carte muni d'un corps sensiblement semi-rigide voire rigide, la carte portant des données, notamment des données personnelles spécifiques à un porteur du document de sécurité, caractérisé en ce que les données incorporent une information codée selon un type prédéfini de codage, imperceptible à l'oeil nu et en ce que la carte porte des moyens aptes à révéler toute information codée selon le type prédéfini portée par une autre carte.

Du fait que la carte porte elle-même les moyens de révélation du type prédéfini correspondant à celui de l'information cachée, n'importe quelle carte appartenant à un porteur quelconque peut permettre l'authentification de la carte d'un premier porteur.

Bien entendu, du fait de la relative rigidité d'une carte, il est impossible de la plier pour pouvoir permettre une révélation de l'information cachée avec les moyens révélateurs qui sont propres à la carte. Ainsi, deux cartes sont nécessaires pour permettre l'authentification de l'une ou l'autre.

Toutefois, lorsque la carte concerne un document de sécurité telle qu'une carte d'assurance maladie, une carte d'identité, la probabilité que la personne souhaitant contrôler l'authenticité de la carte d'un porteur quelconque soit porteuse d'une carte en permettant la vérification est relativement grande.

La carte à authentifier forme ainsi à la fois un outil permettant d'éviter la falsification du fait de la complexité de réalisation d'une telle carte et en outre un document de sécurité à authentifier.

Une carte selon l'invention peut comprendre l'une ou plusieurs des caractéristiques suivantes :
- les moyens de révélation comprennent une fenêtre transparente, voire translucide, s'étendant dans l'épaisseur du corps de carte de manière à laisser passer la lumière à travers la carte ;
- le corps de carte est formé par un ensemble laminé d'une pile de couches, au moins une des couches centrales de la pile comprenant une cavité de réception de la fenêtre ;
- la pile comprend au moins une couche centrale opaque portant la fenêtre transparente intercalée entre au moins deux couches translucides ;
- le document comprend une antenne formée par une pluralité de spires s'étendant selon un trajet prédéfini sur le corps de carte et les moyens de révélation sont disposés hors de ce trajet ;
- les moyens de révélation sont choisis parmi :
   - un réseau tramé en lignes et/ou en points apte à révéler une information cachée par la technique de la stéganographie,
   - un filtre polarisant apte à révéler une information comprenant un élément polarisé,
   - un filtre coloré apte à révéler la ou les couleurs avec laquelle ladite information est cachée est formée.
- le réseau tramé en lignes est imprimé, ou réalisé en relief ;
- le corps est réalisé dans un matériau comprenant essentiellement du polycarbonate ;
- les données comportent une photographie et/ou des données d'identité du porteur.

L'invention a encore pour objet un procédé de vérification de l'authenticité d'un premier document de sécurité selon l'invention, caractérisé en ce que, pour vérifier l'authenticité du premier document, on superpose les moyens de révélation d'un deuxième document de sécurité selon l'invention sur l'information cachée du premier document de sécurité.

D'autres caractéristiques et avantages de l'invention apparaîtront à la lumière de la description qui suit, faite en référence aux dessins annexés dans lesquels :
- la figure 1 représente un document de sécurité selon l'invention ;
- la figure 2 représente de façon schématique des étapes de fabrication du document de sécurité de la figure 1 ;
- la figure 3 illustre les principaux aspects de fonctionnement du document de la figure 1.

On a représenté sur la figure 1, un document de sécurité selon l'invention. Ce document est désigné par la référence générale 10.

Ce document 10 a une forme générale de carte et est muni d'un corps 12 sensiblement semi-rigide voire rigide. Ainsi, le corps de carte 12 est légèrement déformable pour permettre une légère flexion du corps. En revanche, du fait de cette rigidité relative, le corps de carte 12 ne peut pas être plié sans risque d'être rompu ou endommagé. Le corps 12 est par exemple réalisé dans un matériau comprenant essentiellement du polycarbonate.

Dans cet exemple, le document de sécurité est une carte d'identité. En variante, le document de sécurité 10 peut être un permis de conduire ou toute autre carte nécessitant une exigence de sécurité.

Comme cela est représenté sur la figure 1, la carte 10 porte des données 14, notamment des données personnelles spécifiques à un porteur du document de sécurité 10. Par exemple, les données comprennent une photographie 16 du porteur de la carte 10 ou éventuellement une image, des données d'identification 18 sous forme de caractères d'imprimerie. De préférence, le corps 12 délimite deux faces opposées dont l'une des deux au moins porte les données 14.

Bien ce que cela ne soit pas représenté sur les figures, les données 14 peuvent également comprendre des guillochis, c'est-à-dire des tracés fins constitués de lignes continues entrelacées formant des motifs géométriques particulièrement difficiles à reproduire.

Plus particulièrement, les données 14 comprennent une information cachée 20 imperceptible à l'oeil nu. Par exemple, l'information 20 s'étend partiellement sur la photographie 16 du porteur.

Sur la figure 1, l'information cachée 20 est représentée sous une forme pointillée sur la carte 10. Il est bien entendu que cette information 20 est imperceptible ou difficilement perceptible à l'oeil nu.

Plus précisément, l'information cachée 20 est d'un type prédéfini. Par information d'un type prédéfini, on entend une information cachée selon une technique prédéfinie telle que par exemple, une technique de polarisation, de stéganographie ou encore de coloration, etc. Chaque information d'un type prédéfini, non perceptible par l'oeil nu, nécessite des équipements de révélation spécifiques adaptés à la révélation d'une telle information

Dans cet exemple, la carte 10 est duale. Ainsi, elle comprend un module à microcircuit 22 muni d'une plage de contacts externes 24 affleurant la surface du corps de carte 12 permettant une communication avec contact au moyen d'un lecteur de carte externe (non représenté). En outre, la carte 10 comprend une antenne 26 de communication à champ proche (en pointillé sur la figure 1) reliée électriquement au microcircuit du module à microcircuit et permettant l'établissement d'une communication sans contact avec un lecteur de carte externe (non représenté).

En variante, la carte 10 peut être une carte de type sans contact, c'est-à-dire ne permettant qu'une communication sans contact. Dans ce cas, la carte 10 est dépourvue de contacts externes et le module à microcircuit est entièrement incorporé dans le corps de carte.

En outre, conformément à l'invention, la carte 10 porte des moyens 28 aptes à révéler toute information cachée du type prédéfini portée par une autre carte.

Dans cet exemple, les moyens de révélation 28 comprennent une fenêtre transparente 30, éventuellement translucide, s'étendant dans l'épaisseur du corps de carte 12 de manière à laisser passer la lumière à travers la carte 10.

De préférence, l'information 20 est codée par une technique connue de stéganographie qui consiste à coder l'information dans un fond par variations ponctuelles, par exemple par des lignes modulées à une fréquence prédéfinie.

Dans ce cas, les moyens de révélation 28 comprennent un réseau tramé en lignes et/ou en points apte à révéler une information cachée par la technique de la stéganographie.

Les moyens de révélation 28 comprennent par exemple un réseau de lignes modulées à une fréquence sensiblement égale à la fréquence de dissimulation du message. De préférence, le réseau tramé en lignes est imprimé, ou réalisé en relief, formant ainsi un réseau lenticulaire.

Le réseau est par exemple réalisé dans un matériau thermoplastique. Le réseau lenticulaire est formé par exemple d'une série de lentilles cylindriques fonctionnant sur un seul axe. Avec un réseau lenticulaire, il est possible par exemple d'obtenir un effet de relief, une animation, etc.

Eventuellement, dans une première variante, les moyens 28 comprennent un filtre polarisant apte à révéler une information cachée comprenant un élément polarisé.

Dans une deuxième variante, les moyens 28 comprennent un filtre coloré apte à révéler la ou les couleurs avec laquelle ladite information est cachée est formée.

La carte 10 est fabriquée de façon classique par lamination de couches de matière plastique entre elles. Ainsi, de préférence, comme cela est illustré sur **la** **figure 2****,** le corps de carte 12 est formé par un ensemble laminé d'une pile de couches.

Ainsi, comme cela est illustré sur **la** **figure 2****,** la pile comprend au moins une couche centrale 32 portant la fenêtre transparente 30 intercalée entre au moins deux couches externes 34.

Dans cet exemple, les couches externes 34 sont réalisées dans un matériau transparent alors que la couche centrale 32 est réalisée dans un matériau opaque à la lumière.

Afin d'intégrer les moyens de révélation 28 dans le corps de carte **12,** au moins la couche centrale 32 de la pile comprend par exemple une cavité **36** de réception de la fenêtre 30. La fenêtre 30 a une forme générale ovale sur **cette** **figure 2** mais peut avoir également une forme générale rectangulaire comme sur **la** **figure 1****.**

Par exemple, la fenêtre 30 est montée serrée dans la cavité 36, c'est-à-dire que le contour de la cavité correspond sensiblement au contour de la fenêtre de manière à ce que lors de l'insertion de la fenêtre dans la cavité, les forces de frottements exercées des parois de la cavité sur celles de la fenêtre permettent le maintien en place de la fenêtre dans cette position par friction au cours du procédé.

En outre, de préférence, l'antenne 26 formée par une pluralité de spires s'étend selon un trajet sur le corps de carte 12 et les moyens de révélation 28 sont disposés en-dehors du trajet des spires de l'antenne.

Ensuite, les couches 32, 34 sont assemblées entre elles par application d'un cycle de lamination. A l'issue de ce cycle, les couches sont solidarisées entre elles et la fenêtre 30 est parfaitement intégrée dans l'ensemble.

Bien entendu, tel que cela est décrit, la fenêtre 30 ne permet pas de révéler l'information cachée 20 dans les données 14 de la même carte. En effet, la relative rigidité du corps de carte 12 empêche toute déformation suffisante de cette dernière pour permettre une mise en coïncidence de la fenêtre 30 et de l'information cachée 20 d'une même carte.

Enfin, les données 14 sont imprimées avec des moyens classiques tels qu'une impression offset, une impression par gravure laser, etc. Dans le cas d'une gravure laser, les données sont inscrites par exemple par le noircissement du matériau sensible au laser composant le corps de carte.

L'information est codée selon un type prédéfini de codage. Ainsi, l'information cachée en stéganographie est codée selon une technique de brouillage prédéfinie.

Dans une première variante, l'information peut comprendre un élément polarisé, c'est-à-dire comprenant une direction d'observation privilégié et les moyens de révélation de cette information comprennent un élément optique, tel qu'un filtre polarisé, comprenant une direction de polarisation privilégiée.

Dans une deuxième variante, l'information est colorée avec une encre d'une couleur prédéfinie et les moyens de révélation comprennent par exemple un filtre coloré correspondant à la couleur prédéfini avec laquelle l'information a été codée. Ce type de codage peut nécessiter l'utilisation d'outils spécifiques

On va maintenant décrire les principaux aspects d'un procédé de vérification de l'authenticité du document de sécurité selon l'invention tel que représenté sur **la** **figure 1****.**

On a représenté sur la figure 3, des premier 10A et deuxième 10B documents de sécurité, par exemple des cartes d'identité, appartenant chacun respectivement à des premier et deuxième porteurs.

Dans la suite de la description, on notera avec un indice A, les références numériques désignant les éléments du document de sécurité 10A et avec un indice B, les références numériques désignant les éléments du document de sécurité 10B.

Dans cet exemple illustré, les données portées par chacune des cartes sont des données personnelles en rapport avec l'identité de son porteur. Les données personnelles comprennent notamment une photographie et des données concernant les nom et prénoms ainsi qu'une date de naissance.

Afin d'authentifier par exemple le premier document de sécurité 10A, il suffit de superposer le deuxième document de sécurité 10B de manière à ce que les moyens de révélation 28B de ce document 10B coïncide sensiblement avec la position de l'information cachée 20A présente sur le premier document 10A.

Ainsi, comme cela est visible sur **la** **figure 3****,** l'information cachée 20A initialement apparaît et devient perceptible.

Grâce à l'invention, il est possible d'authentifier rapidement et sans nécessiter d'outils complexes un document de sécurité sous forme de carte rigide voire semi-rigide. Un tel document constitue une sécurité de premier niveau particulièrement fiable et simple d'utilisation.

## Revendications

1. Document (10, 10A, 10B) de sécurité ayant une forme générale de carte muni d'un corps (12) sensiblement semi-rigide voire rigide, la carte (10, 10A, 10B) portant des données (14), notamment des données personnelles spécifiques à un porteur du document de sécurité, **caractérisé en ce que** les données (14) incorporent une information codée (20) selon un type prédéfini de codage, imperceptible à l'oeil nu et **en ce que** la carte (10) porte des moyens (28) aptes à révéler toute information codée selon le type prédéfini portée par une autre carte (10, 10A, 10B).

2. Document (10, 10A, 10B) selon la revendication précédente, dans lequel les moyens de révélation (28) comprennent une fenêtre transparente (30), voire translucide, s'étendant dans l'épaisseur du corps de carte (12) de manière à laisser passer la lumière à travers la carte.

3. Document (10, 10A, 10B) selon la revendication précédente, dans lequel le corps de carte est formé par un ensemble laminé d'une pile de couches, au moins une des couches centrales de la pile comprenant une cavité de réception de la fenêtre.

4. Document (10, 10A, 10B) selon la revendication 3, dans lequel la pile comprend au moins une couche centrale opaque portant la fenêtre transparente intercalée entre au moins deux couches translucides.

5. Document (10, 10A, 10B) selon l'une quelconque des revendications précédentes, comprenant une antenne formée par une pluralité de spires s'étendant selon un trajet prédéfini sur le corps de carte et les moyens de révélation sont disposés hors de ce trajet.

6. Document (10, 10A, 10B) selon l'une quelconque des revendications précédentes, dans lequel les moyens de révélation sont choisis parmi :
- un réseau tramé en lignes et/ou en points apte à révéler une information cachée par la technique de la stéganographie,
- un filtre polarisant apte à révéler une information comprenant un élément polarisé ;
- un filtre coloré apte à révéler la ou les couleurs avec laquelle ladite information est cachée est formée.

7. Document de sécurité (10, 10A, 10B) selon la revendication précédente, dans lequel le réseau tramé en lignes est imprimé, ou réalisé en relief.

8. Document (10, 10A, 10B) selon l'une quelconque des revendications précédentes, dans lequel le corps est réalisé dans un matériau comprenant essentiellement du polycarbonate.

9. Document (10, 10A, 10B) selon l'une quelconque des revendications précédentes, dans lequel les données comportent une photographie et/ou des données d'identité du porteur.

10. Procédé de vérification de l'authenticité d'un premier document de sécurité (10A) selon l'une quelconque des revendications précédentes, **caractérisé en ce que**, pour vérifier l'authenticité du premier document (10A), on superpose les moyens de révélation (30B) d'un deuxième document de sécurité selon l'une quelconque des revendications précédentes sur l'information cachée (20A) du premier document de sécurité (10A).

## Patentansprüche

1. Sicherheitsdokument (10, 10A, 10B), das eine allgemeine Form einer Karte aufweist, die mit einem im Wesentlichen halbstarren oder starren Körper (12) ausgestattet ist, wobei die Karte (10, 10A, 10B) Daten (14) trägt, insbesondere persönliche Daten, die für einen Inhaber des Sicherheitsdokuments spezifisch sind, **dadurch gekennzeichnet, dass** die Daten (14) eine Information (20) beinhalten, die nach einem vorgegebenen Codierungstyp codiert ist, die für das bloße Auge nicht sichtbar ist, und dass die Karte (10) Mittel (28) aufweist, die geeignet sind, jede Information, die nach dem vorgegebenen Typ codiert ist, die von einer anderen Karte (10, 10A, 10B) getragen wird, zu enthüllen.

2. Dokument (10, 10A, 10B) nach dem vorhergehenden Anspruch, wobei die Enthüllungsmittel (28) ein transparentes oder durchscheinendes Fenster (30) aufweisen, das sich in der Dicke des Körpers der Karte (12) derart erstreckt, um das Licht durch die Karte durchzulassen.

3. Dokument (10, 10A, 10B) nach dem vorhergehenden Anspruch, wobei der Körper der Karte durch eine laminierte Anordnung eines Stapels von Schichten gebildet ist, wobei mindestens eine der mittleren Schichten des Stapels einen Hohlraum zur Aufnahme des Fensters aufweist.

4. Dokument (10, 10A, 10B) nach Anspruch 3, wobei der Stapel mindestens eine opake mittlere Schicht aufweist, die das transparente Fenster trägt, das zwischen mindestens zwei durchscheinenden Schichten eingefügt ist.

5. Dokument (10, 10A, 10B) nach einem der vorhergehenden Ansprüche, umfassend eine Antenne, die durch mehrere Windungen gebildet ist, die sich entlang einer vorbestimmten Bahn auf dem Körper der Karte erstrecken, und die Enthüllungsmittel sind außerhalb dieser Bahn angeordnet.

6. Dokument (10, 10A, 10B) nach einem der vorhergehenden Ansprüche, wobei die Enthüllungsmittel ausgewählt sind aus:
- einem Rasternetz aus Linien und/oder Punkten, das geeignet ist, eine versteckte Information durch die Technik der Steganographie zu enthüllen,
- einem Polarisationsfilter, der geeignet ist, eine Information zu enthüllen, die ein polarisiertes Element aufweist,
- einem Farbfilter, der geeignet ist, die Farbe oder die Farben zu enthüllen, mit der oder denen die versteckte Information gebildet ist.

7. Sicherheitsdokument (10, 10A, 10B) nach dem vorhergehenden Anspruch, wobei das Rasternetz aus Linien gedruckt ist oder als Relief erstellt ist.

8. Dokument (10, 10A, 10B) nach einem der vorhergehenden Ansprüche, wobei der Körper aus einem Material hergestellt ist, das im Wesentlichen Polycarbonat aufweist.

9. Dokument (10, 10A, 10B) nach einem der vorhergehenden Ansprüche, wobei die Daten eine Photographie und/oder Identitätsdaten des Inhabers aufweisen.

10. Verfahren zum Verifizieren der Authentizität eines ersten Sicherheitsdokumentes (10A) nach einem der vorhergehenden Ansprüche, **dadurch gekennzeichnet, dass**, um die Authentizität des ersten Dokumentes (10A) zu verifizieren, die Enthüllungsmittel (30B) eines zweiten Sicherheitsdokumentes nach einem der vorhergehenden Ansprüche auf die versteckte Information (20A) des ersten Sicherheitsdokumentes (10A) überlagert werden.

## Claims

1. A security document (10, 10A, 10B) having a general shape of a card provided with a substantially semi-rigid or even rigid body (12), the card (10, 10A, 10B) bearing data (14), notably personal data specific to a bearer of the security document, **characterized in that** the data (14) incorporate coded information (20) according to a predefined coding type, imperceptible to the naked eye and **in that** the card (10) bears means (28) capable of revealing any information coded according to the predefined type, borne by another card (10, 10A, 10B).

2. The document (10, 10A, 10B) according to the preceding claim, wherein the revealing means (28) comprise a transparent or even translucent window (30), extending in the thickness of the card body (12) so as to let through light through the card.

3. The document (10, 10A, 10B) according to the preceding claim, wherein the card body is formed by a laminated assembly of a stack of layers, at least one of the central layers of the stack comprising a cavity for receiving the window.

4. The document (10, 10A, 10B) according to claim 3, wherein the stack comprises at least one opaque central layer bearing the transparent window inserted between at least two translucent layers.

5. The document (10, 10A, 10B) according to any one of the preceding claims, comprising an antenna formed by a plurality of windings extending along a predefined path on the card body and the revealing means are positioned outside this path.

6. The document (10, 10A, 10B) according to any one of the preceding claims, wherein the revealing means are selected from among:
- a line and/or point framed network capable of revealing a piece of information hidden by the steganographic technique,
- a polarizing filter capable of revealing a piece of information comprising a polarized element;
- a colored filter capable of revealing the color(s) with which said piece of information is hidden and formed.

7. The security document (10, 10A, 10B) according to the preceding claim, wherein the line frame network is printed or made with relief.

8. The document (10, 10A, 10B) according to any one of the preceding claims, wherein the body is made in a material essentially comprising polycarbonate.

9. The document (10, 10A, 10B) according to any one of the preceding claims, wherein the data include a photograph and/or identity data of the bearer.

10. A method for checking the authenticity of a first security document (10A) according to any one of the preceding claims, **characterized in that**, for checking the authenticity of the first document (10A), the means (30B) for revealing a second security document according to any one of the preceding claims are superposed on the hidden piece of information (20A) of the first security document (10A).
